# FASCICULE DE BREVET EUROPEEN

(11) **EP 0 356 360 B1**
(45) Date de publication et mention de la délivrance du brevet: **06.05.1992**
(21) Numéro de dépôt: 89440075.3
(22) Date de dépôt: 17.07.1989
(51) Int. Cl.: F24H 9/02, F23H 7/00, F23J 13/08

(54) **Dispostif pour le montage d'une porte d'un appareil de chauffage en fonte**
Bausatz für eine Tür aus Gusseisen für ein Heizgerät
Assembly equipment for a cast-iron door used for a heating apparatus

(30) Priorité: 19.07.1988 FR 8809902
(43) Date de publication de la demande: 28.02.1990
(73) Titulaire: DE DIETRICH THERMIQUE, F-67110 Niederbronn-les-Bains (FR)
(72) Inventeur: Engel, Alfred, F-67500 Haguenau (FR); Helmer, Charles, F-67580 Mertzwiller (FR); Valton, Patrick, F-67360 Durrenbach (FR)
(74) Mandataire: Metz, Paul

(56) Documents cités:
- DE-C- 717 119
- DE-U- 7 733 591
- FR-A- 1 413 429
- FR-A- 2 590 003

## Description

L'invention porte sur un dispositif pour le montage d'une porte d'un appareil de chauffage en fonte, par exemple une porte de ramonage, de chargement, ou une plaque foyère de chaudière en fonte.

Habituellement une porte de chaudière en fonte comporte deux gonds latéraux disposés d'un même côté, et un système de bridage disposé sur le côté opposé, par exemple un loquet.

On note, comme principaux inconvénients de ce système, l'irréversibilité de la porte, la mauvaise répartition de la pression sur le joint de porte, l'absence de moyen pour le rattrapage de jeu.

Par ailleurs, la demanderesse fabrique un modèle de plaque support de brûleur en fonte et réversible, dont les gonds latéraux sont spécialement conçus pour venir de fonderie sans usinage avec ladite plaque (ceci est décrit plus en détail dans la demande de brevet FR-A-2590003). Cette porte comporte en outre un système de bridage du type habituel qui sera disposé comme dans le cas précédent sur le côté opposé à celui choisi pour l'articulation de la plaque et en conserve par conséquent les inconvénients.

Il existe également des systèmes de rattrapage de jeu par deux ou quatre vis, mais ils ne peuvent être utilisés que s'il existe suffisamment de jeu au niveau des charnières.

Dans tous les cas, les deux fonctions d'articulation et de bridage sont donc toujours séparées, et réalisées par des moyens distincts, d'autre part la mauvaise répartition de la pression autour du joint de porte, et l'absence de moyen de rattrapage de jeu peuvent entraîner des fuites de fumées ou de gaz.

La présente invention pallie tous les inconvénients de l'art antérieur, il s'agit d'un dispositif pour le montage d'une porte sur un élément de chaudière en fonte, par exemple une porte de ramonage, conformément à la revendication 1.

En outre, les quatre ensembles d'articulation-bridage sont disposés à distance sensiblement égale les uns des autres autour de la porte, et placés de telle sorte que les axes soient alignés verticalement deux à deux, et pour chaque paire d'axes, l'un est de préférence dirigé vers le bas et l'autre vers le haut.

On comprendra mieux l'invention à l'aide de la description ci-après faite en référence aux figures annexées :
- figure 1 : vue éclatée d'un ensemble d'articulation-bridage conforme à l'invention.
- figure 2 : vue de face d'une porte foyère portant quatre ensembles du type représenté en figure 1.
- figure 3 : vue en coupe selon B-B de la porte de la figure 2.
- figure 4 : variante de réalisation.
- figure 5 : vue de côté d'un ensemble d'articulation-bridage en position de bridage.

Le mode de réalisation préféré non limitatif, représenté en figure 1, comprend principalement :
- un gond (1),
- un logement ouvert (10),
- un bossage (20),
- une bride (30),
- une vis (40),
- une butée de bride (16).

Le gond (1) se compose d'une oreille (2) venue de fonderie avec une porte (50), et portant un axe de rotation (3) de forme cylindrique et parallèle au plan de la porte (50).

Le logement ouvert (10) présente une forme sensiblement parallélépipédique venant de fonderie avec la façade de la chaudière. Ledit logement présente une face (12) adjacente, ou confondue, au plan de façade (60), deux nervures (11) verticales perpendiculaires au plan (60), dont la hauteur est sensiblement inférieure à la longueur de l'axe (3), et présente encore un fond (13) par exemple plan, s'étendant entre les deux faces (11) et faisant fonction de support.

En conséquence le logement (10) comporte deux ouvertures sensiblement rectangulaires, une ouverture (14) dans un plan perpendiculaire au plan de façade (60) pour le passage d'un axe (3), et une ouverture (15) dans un plan parallèle au dit plan (60) pour le dégagement de l'axe vers l'avant de la chaudière ; le logement (10) assure le guidage latéral de l'axe (3) au moyen des deux nervures (11) et de la face arrière (12).

En outre la profondeur du logement (10) est sensiblement inférieure au diamètre d'un axe (3), de telle sorte qu'en position de bridage, la bride (30) décrite plus loin prenne appui sur l'axe et non sur le logement comme représenté en figure 5.

Le bossage (20) vient de fonderie avec la façade de la chaudière, il présente une nervure (21) servant d'appui à la bride en position de fermeture, et un taraudage (22) perpendiculaire au plan de façade (60). Le bossage (20) et le logement (10) sont voisins l'un de l'autre et du même côté par rapport à l'élément de façade.

La bride (30) est obtenue par poinçonnage d'un fer plat et présente un perçage (31) de diamètre sensiblement supérieur au diamètre du taraudage (22). De préférence une extrémité (32) de la bride (30) comporte deux angles coupés (33) formant pointe. La longueur de la bride est au moins égale à la longueur (X) portée sur la figure 1, de façon à recouvrir, en position de fermeture, la nervure (21), le bossage (22), la distance bossage-logement, et l'ouverture (15) en partie ou en totalité, tout en exerçant une pression sur l'axe de rotation (3) du gond (1).

La vis (40) est une vis standard.

On se reportera à présent aux figures 2 et 3.

La porte (50) est non limitativement, une porte foyère montée sur un élément de façade avant (60), ladite porte est équipée de quatre gonds (1) du type décrit ci-dessus, partageant le périmètre extérieur de la porte en quatre tronçons sensiblement de même longueur et placés de telle sorte que les axes (3) soient alignés deux à deux. De préférence, sur une paire d'axes alignés, l'axe du gond inférieur est dirigé vers le bas, et l'axe du gond supérieur est dirigé vers le haut.

On prévoit donc, sur l'élément de façade quatre logements (10) et quatre bossages (20) non représentés en figure 2 et 3 mais représentés en figure 1.

Le montage et la fermeture de la porte s'effectuent comme suit :

On maintient les quatre brides (30) sur les bossages (20) à l'aide des vis (40), on applique la porte sur l'ouverture en positionnant les quatre axes (3) dans leurs logements respectifs (10) puis on ferme chaque ouverture (15) par la bride correspondante (30), venant en butée sur une nervure (16) par exemple attenante au logement (10) comme sur la figure 1 et venant de fonderie avec ledit logement et l'élément de chaudière. Le serrage final des quatre vis (40) empêche la sortie des axes (3) vers l'avant, assure la fermeture et l'étanchéité de la porte, et le rattrapage du jeu en ajustant le serrage de chaque vis individuellement.

Pour l'ouverture de la porte il faut dans un premier temps desserrer les quatre vis (40), dans un deuxième temps enlever complètement deux vis (40) et deux brides (30) situés d'un même côté de la porte, pour libérer deux gonds alignés, la porte peut alors pivoter autour d'un axe de rotation formé par les deux autres gonds alignés et non libérés de leurs logements respectifs. Une variante d'utilisation consisterait, dans le deuxième temps, à desserrer les vis et à faire pivoter les brides pour dégager les ouvertures (15) des logements.

On remarque qu'à tout moment l'utilisateur a le choix du sens de l'ouverture de la porte.

Pendant la fermeture de la porte, les quatre ensembles d'articulation-bridage exercent une fonction de bridage, pendant l'ouverture deux d'entre eux assurent une fonction de guidage en rotation de la porte, ce sont deux fonctions en principe incompatibles, mais réalisées dans la présente invention par un même moyen technique.

La répartition des quatre brides sur la périphérie de la porte assure une répartition régulière de la pression sur le joint de porte, c'est également un moyen de rattrapage de jeu.

Le dispositif de montage qui vient d'être décrit peut être utilisé également pour le montage d'une trappe de ramonage et présente un certain nombre d'avantages notamment :
- un gain en largeur et en épaisseur de la porte,
- des points de bridage plus près du joint de la porte,
- le choix du sens d'ouverture de la porte ou de la plaque au moment de l'ouverture,
- un gain en prix de revient du fait de la suppression du perçage de la porte, et d'une charnière spécifique rapportée.

Sans sortir du cadre de l'invention, on pourrait imaginer des variantes de réalisation, par exemple une variante où deux axes (3) alignés seraient tournés l'un vers l'autre, dans ce cas les logements respectifs seraient prévus entre les deux gonds et pourraient être réunis en un seul élément (11′) (voir croquis de la figure 4).

## Revendications

1. Dispositif pour le montage d'une porte sur un élément de chaudière en fonte, par exemple une porte de ramonage, caractérisé en ce qu'il est formé de quatre ensembles d'articulation-bridage composés chacun de :
- un gond (1), venu directement de fonderie avec la porte (50), constitué d'une oreille (2) et d'un axe de rotation (3) parallèle au plan de la porte,
- un logement ouvert (10), venu directement de fonderie avec l'élément de chaudière, et comportant une ouverture (14) dans un plan perpendiculaire au plan de l'élément de chaudière et de largeur suffisante pour le passage d'un axe (3), une ouverture (15) dans un plan parallèle au plan de l'élément de chaudière et de même largeur que l'ouverture (14), deux nervures (11) de guidage latéral, un fond (13) et une profondeur sensiblement inférieure au diamètre de l'axe (3),
- un bossage (20), venu directement de fonderie avec l'élément de chaudière, comportant un taraudage (22) perpendiculaire à l'élément de façade,
- une bride (30) comportant un perçage (31) et présentant une longueur suffisante pour exercer, en position de fermeture, une pression sur ledit axe (3),
- une vis (40).

2. Dispositif pour le montage d'une porte sur un élément de chaudière en fonte selon la revendication précédente, caractérisé en ce que les quatre ensembles sont disposés à distance sensiblement égale les uns des autres autour de la porte, et placés de telle sorte que les axes (3) soient alignés verticalement deux à deux.

3. Dispositif pour le montage d'une porte sur un élément de chaudière en fonte selon l'une quelconque des revendications précédentes, caractérisé en ce qu'il comporte en outre une butée de bride (16) constituée d'une nervure attenante au logement (10).

## Claims

1. Device for assembling a door on a cast-iron boiler component, for example a soot door, characterised in that it is formed of four articulating-flange assemblies each comprising:
- a hinge (1), cast directly with the door (50), consisting of a lug (2) and a rotational shaft (3) parallel to the door plane;
- an open housing (10), cast directly with the boiler component, comprising an opening (14)in a plane perpendicular to the plane of the boiler component and having a width sufficient for the passage of a shaft (3), an opening (15) in a plane parallel to the plane of the boiler component and of the same width as the opening (14), two lateral guiding ribs (11), a base (13) and a depth which is substantially less than the diameter of the shaft (3);
- a boss (20), cast directly with the boiler component, comprising an internal screw thread (22) perpendicular to the front component;
- a flange (30) comprising a drilled portion (31) and being of sufficient length to exert pressure on the said shaft (3) in the closed position; and
- a bolt (40).

2. Device for assembling a door on a cast-iron boiler component according to the preceding claim, characterised in that the four assemblies are disposed at a substantially equal distance with respect to one another about the door and disposed such that the shafts (3) are aligned vertically in pairs.

3. Device for assembling a door on a cast-iron boiler component according to either of the preceding claims, characterised in that it further comprises a flange stop (16) consisting of a rib adjoining the housing (10).

## Patentansprüche

1. Einrichtung für die Montage einer Tür an einem Kesselglied aus Gußeisen, beispielsweise einer Tür für die Kesselreinigung, **dadurch** **gekennzeichnet**, daß sie aus vier Gelenk-Flanschsätzen gebildet ist,je bestehend aus:
- einer Angel (1), die an der Tür (50): angegossen ist und aus einem Sitz (2) und aus einem Drehzapfen (3), der zu der Ebene der Tür parallel ist;
- einer offenen Lagerung (10), die an dem Kesselglied angegossen ist, mit einer Öffnung (14) in einer senkrechten Ebene zu der Ebene des Kesselgliedes und mit einer ausreichenden Breite für das Einführen des Drehzapfens (3), mit einer Öffnung (15) in einer parallelen Ebene zu der Ebene des Kesselgliedes und von der gleichen Breite wie die Öffnung (14), mit zwei Rippen (11) für die seitliche Führung, mit einem Boden (13) und mit einer Tiefe, die wesentlich kleiner als der Durchmesser des Drehzapfens (3) ist;
- einem Augenlager (20), das an dem Kesselglied angegossen ist, mit einem Innengewinde (22), das zu dem vorderen Kesselglied senkrecht ist;
- einem Flansch (30) mit einer Bohrung (31), der eine ausreichende Länge aufweist, um in der Schließstellung einen Druck auf dem besagten Drehzapfen (3) auszuüben.
- einer Schraube (40).

2. Einrichtung für.die Montage einer Tür an einem Kesselglied aus Gußeisen gemäß dem vorstehenden Anspruch, **dadurch** **gekennzeichnet**, daß die vier Sätze bei einem im wesentlichen gleichen Abstand untereinander um die Tür verteilt und derart angeordnet sind, daß die Drehzapfen (3) paarweise senkrecht ausgerichtet sind.

3. Einrichtung für die Montage einer Tür an einem Kesselglied aus Gußeisen gemäß irgendeinem der vorstehenden Ansprüche, **dadurch** **gekennzeichnet**, daß sie außerdem einen Anschlag für Flansch (16) besitzt, der aus einer Rippe neben der Lagerung (10) gebildet ist.
